# EUROPÄISCHE PATENTSCHRIFT

(11) **EP 0 703 008 B1**
(45) Veröffentlichungstag und Bekanntmachung des Hinweises auf die Patenterteilung: **19.03.2003**
(21) Anmeldenummer: 95111287.9
(22) Anmeldetag: 19.07.1995
(51) Int. Cl.: B05B 13/02, B05C 13/02, B05D 1/00, B05D 7/02, B60R 19/02

(54) **Verfahren zum Bearbeiten und/oder Behandeln eines mehrteiligen Gegenstandes sowie Halte- und Rastvorrichtung zur Durchführung des Verfahrens**
Process for processing and/or treating a multi-part product and stop and retaining device for carrying out the process
Procédé pour traiter un objet en plusieurs parties et dispositif de support et d'encliquetage pour l'exécution du procédé

(30) Priorität: 24.09.1994 DE 4434210
(43) Veröffentlichungstag der Anmeldung: 27.03.1996
(73) Patentinhaber: Decoma Exterior Systems GmbH, 63179 Obertshausen (DE)
(72) Erfinder: Jung, Lothar, D-55288 Udenheim (DE); Thauer, Stefan, D-63073 Offenbach (DE); Götz, Roland, D-63533 Mainhausen (DE)
(74) Vertreter: Pfiz, Thomas, Dr.

(56) Entgegenhaltungen:
- EP-A- 0 013 966
- DE-C- 3 615 549
- US-A- 3 486 481
- PATENT ABSTRACTS OF JAPAN vol. 12, no. 450 (C-547), 25.November 1988 & JP-A-63 175666 (TOYOTA), 20.Juli 1988,

## Beschreibung

Die Erfindung betrifft ein Verfahren zum Bearbeiten und/oder Behandeln eines mehrteiligen Gegenstandes und insbesondere ein Verfahren zum Lackieren eines mehrteiligen, aus mindestens zwei Teilen wie zum Beispiel einem Hauptteil und einem Zusatz- oder Zierteil bestehenden Stoßfängers, bei welchem die Teile zunächst einander zugeordnet und mittels eines Halte- und Rastelements im Abstand voneinander sowie lösbar aneinander befestigt werden und sodann gemeinsam bearbeitet bzw. behandelt werden.

Es ist bekannt, insbesondere für Kraftfahrzeuge bestimmte, mehrteilige Gegenstände wie Stoßfänger mit ihren Zier- bzw. Abdeckleisten oder Armaturentafeln und zugehörige Teile bei der Oberflächenbehandlung getrennt zu bearbeiten. Dies hat zur Folge, daß hinsichtlich Farbe und optischer Wirkung geringfügige Unterschiede auftreten können.

Aus der JP-A-6317566 (vgl. Oberbegriff des ersten Anspruchs) ist es bekannt, zwei Bauteile zur Behandlung über einen Zapfen im Abstand voneinander zu halten, wobei der Zapfen eine weitere Funktion als dauerhaftes Befestigungsmittel aufweist.

Die Erfindung sieht vor, daß die Teile nach der Bearbeitung/Behandlung unter Lösen des Halte- und Rastelements wieder voneinander getrennt werden und erst dann in mindestens einem weiteren Arbeitsgang mittels an den Teilen ausgebildeten Befestigungsmitteln dauerhaft aneinander befestigt werden. Durch die gleichzeitig erfolgende Bearbeitung bzw. Behandlung wird ein einheitliches Aussehen mit einheitlicher optischer Wirkung sichergestellt, wobei für die Durchführung der besagten Maßnahmen ohne Belang ist, ob es sich bei der Bearbeitung um einen Lackiervorgang oder um ein Bepulvern, Beflocken oder Galvanisieren handelt.

Hierfür eignet sich vor allem die Verwendung von mindestens einem "Lackierclip", das heißt von einem Halte- und Rastelement, das vorübergehend als Träger für beide Teile dient und dazu zunächst an einem clipartigen Befestigungsmittel des einen Teiles befestigt wird und zum Beispiel eine Halteöffnung in dem anderen Teil durchgreift. Mit dem jeweils freien Ende des bzw. der Halte- und Rastelemente werden die zunächst nur provisorisch und vorübergehend und im Abstand voneinander gehaltenen Teile für die Bearbeitung oder Behandlung an einer geeigneten Haltevorrichtung zum Beispiel aufgehängt.

Weitere Merkmale der Erfindung gehen aus Unteransprüchen in Verbindung mit der Beschreibung und der Zeichnung hervor.

Die Erfindung wird nachstehend anhand von Ausführungsbeispielen, die in der Zeichnung dargestellt sind, näher beschrieben. Dabei zeigen:
- Fig. 1:: eine perspektivische Darstellung zweier für die Oberflächenbehandlung miteinander sowie lösbar zu verbindender Teile;
- Fig. 2:: einen Schnitt in größerem Maßstab durch zwei lösbar aneinander und an einer Haltevorrichtung befestigter Teile;
- Fig. 3:: eine Einzelheit aus Fig. 2 im Schnitt sowie in größeren Maßstab;
- Fig. 4:: eine perspektivische Darstellung in nochmals größerem Maßstab von einem Halte- und Rastelement;
- Fig. 5:: eine perspektivische Darstellung wie in Fig. 4 von einem abgewandelten Halte- und Rastelement.

Gemäß Fig. 1 besteht ein zu bearbeitender bzw. zu behandelnder, mehrteiliger Gegenstand 1 zum Beispiel aus einem ersten Teil 2 und einem zweiten Teil 3, wobei es sich bei diesen Teilen 2 und 3 um ein Hauptteil 2' und um ein Zusatz- oder Zierteil 3' eines Stoßfängers 1' gemäß konkret dargestelltem Ausführungsbeispiel handeln kann. Es versteht sich jedoch, daß die Erfindung nicht auf diesen Anwendungsfall beschränkt ist, so daß nachfolgend nur jeweils von einem Gegenstand 1 und von zugehörigen Teilen 2 und 3 gesprochen wird.

Zur bestimmungsgemäßen Befestigung aneinander weisen das erste Teil 2 mehrere Halteöffnugnen 4 und das zweite Teil 3 entsprechend mehrere, clipartige Befestigungsmittel 5 auf, wie dies grundsätzlich bekannt ist. Zum gemeinsamen Bearbeiten und/oder Behandeln des mehrteiligen Gegenstandes 1 werden die Teile 2 und 3 zunächst einander zugeordnet und im Abstand voneinander sowie lösbar aneinander befestigt, wozu ein oder mehrere Halte- und Rastelemente 6 vorgesehen sind.

Das jeweilige Halte- und Rastelement 6 dient als Träger für im Abstand voneinander angeordnete Teile 2 und 3 und zur zeitlich begrenzten Befestigung der Teile 2 und 3 an einer Haltevorrichtung 7. Die Haltevorrichtung 7 kann zum Beispiel Teil eine Lackieranlage sein, in die die beiden Teile 2 und 3 gemeinsam zum Lackieren gehängt werden.

Zum Befestigen der Teile 2 und 3 im Abstand voneinander weist das Halte- und Rastelement 6 mindestens je eine Halte- und Durchtrittsöffnung 8, eine Rastfläche 9, einen Anschlag 10 und einen Arm 11 auf, der gemäß dem in Figur 4 dargestellten Ausführungsbeispiel an seinem freien Ende 12 mit einer Halteöffnung 13 zum Anhängen an der Haltevorrichtung 7 versehen ist. Die Form und Gestalt sowie der Querschnitt der Halte- und Durchtrittsöffnung 8 sind an die Form und Gestalt sowie den Querschnitt des clipartigen, eine federnde Rastzunge 14 aufweisenden Befestigungsmittels 5 angepaßt. Entsprechend dem flachen Querschitt des clipartigen Befestigungsmittels 5 ist auch die Halte- und Durchtrittsöffnung 8 am Halte- und Rastelement 6 wesentlich breiter als hoch. Sie wird jeweils außen von zwei Anschlägen 10 begrenzt, an denen der die Befestigungsmittel 5 tragende Rand 15 des Teiles 3 anliegt. Die federnde Rastzunge 14 hintergreift nach dem Aufstecken des Halte- und Rastelementes 6 dessen Rastfläche 9, wie aus einem Vergleich der Fig. 3 und 4 hervorgeht.

Der Grundgedanke für die Befestigung der beiden Teile 2 und 3 aneinander besteht also darin, daß das Halte- und Rastelement 6 an einem Befestigungsmittel 5 des einen Teiles 3 befestigbar ist und mit einem ein freies Ende 12 aufweisenden Arm 11 eine Halteöffnung 4 in dem anderen Teil 2 durchgreift.

Das Halte- und Rastelement 6 ist im wesentlichen T-förmig gestaltet, wobei die Halte- und Durchtrittsöffnung 8 in dem Querbalken angeordnet ist und der Arm 11 sich als Steg von dem Querbalken weg erstreckt. Der Arm 11 ist ferner vorzugsweise abgekröpft. Dadurch befindet sich ein Anschlag 15 für das freie Ende 16 des Befestigungsmittels 5 in dessen Einschubrichtung hinter der Halte- und Durchtrittsöffnung 8.

In Fig. 5 ist ein abgewandeltes Halte- und Rastelement 6a dargestellt, wobei grundsätzlich gleiche Teile dieselben Bezugszahlen und zusätzlich den Buchstabenindex a aufweisen.

Grundsätzlich übereinstimmend sind die T-Grundform des Halte- und Rastelementes 6a sowie die Lage und Anordnung der Halte- und Durchtrittsöffnung 8a, der Rastfläche 9a, der Anschläge 10a und des abgekröpften, ein freies Ende 12a aufweisenden Armes 11a. Auch die Funktion und Wirkungsweise des Halte- und Rastelementes 6a im Zusammenwirken mit den beiden Teilen 2 bzw. 3 sind identisch mit der Funktion und Wirkungsweise des zuerst beschriebenen Halte- und Rastelementes 6 gemäß Fig. 4.

Wesentlich anders ist lediglich die Gestaltung des Armes 11a, der eine sich über seine gesamte Länge erstreckende Nut 20a auf seiner Oberseite und zweckmäßigerweise eine Verstärkungsrippe 21a auf seiner Unterseite aufweist.

Die Halte- und Rastelemente 6 bzw. 6a werden bei den in den Fig. 2 bis 5 dargestellten Ausführungsbeispieln nach dem Bearbeiten bzw. Behandeln aus der Halteöffnung 4 des Teiles 2 herausgezogen und müssen dann von dem clipartigen Befestigungsmittel 5 abgenommen werden. Daraufhin ist es möglich, die Teile 2 und 3 durch Einschieben der clipartigen Befestigungsmittel 5 in die Halteöffnungen 4 endgültig und dauerhaft aneinander zu befestigen.

## Patentansprüche

1. Verfahren zum Bearbeiten und/oder Behandeln eines mehrteiligen Gegenstandes (1), insbesondere zum Lackieren eines mehrteiligen, aus mindestens zwei Teilen wie zum Beispiel aus einem Hauptteil (2') und einem Zusatz- oder Zierteil (3') bestehenden Stoßfängers (1), bei welchem die Teile (2, 3) zunächst einander zugeordnet und mittels eines Halteund Rastelements (6) im Abstand voneinander sowie lösbar aneinander befestigt werden und sodann gemeinsam bearbeitet bzw. behandelt werden, **dadurch gekennzeichnet, daß** die Teile (2, 3) nach der Bearbeitung/Behandlung unter Lösen des Halte- und Rastelements (6) wieder voneinander getrennt und erst dann in mindestens einem weiteren Arbeitsgang mittels an den Teilen ausgebildeten Befestigungsmitteln (5) dauerhaft aneinander befestigt werden.

2. Verfahren nach Anspruch 1, **dadurch gekennzeichnet, daß** die aneinander befestigten Teile (2,3) an eine Haltevorrichtung (7) gehängt und dort gemeinsam behandelt bzw. lackiert werden.

3. Verfahren nach Anspruch 2, **dadurch gekennzeichnet, daß** das Halte- und Rastelement (6) an einem Befestigungsmittel (5) des einen Teils (3) befestigt wird und mit einem ein freies Ende (12) aufweisenden Arm (11) eine Halteöffnung (4) in dem anderen Teil (2) durchgreifend an der Haltevorrichtung (7) fixiert wird.

4. Verfahren nach einem der Ansprüche 1 bis 3, **dadurch gekennzeichnet, daß** die Teile (2,3) durch Einschieben von clipartigen Befestigungsmitteln (5) des einen Teils (3) in Halteöffnungen (4) des anderen Teils (2) endgültig und dauerhaft aneinander befestigt werden.

## Claims

1. Method of processing and/or treating a multi-part article (1), in particular of enamelling a multi-part bumper (1) comprising at least two parts such as e.g. a main part (2') and an additional or ornamental part (3'), whereby the parts (2, 3) are first associated with one another and fastened to one another detachably and at a distance from one another by means of a holding and detent element (6) and are then jointly processed and/or treated, **characterized in that** the parts (2, 3) after processing and/or treatment are separated from one another again by detaching the holding and detent element (6) and are only then in at least one further work operation permanently fastened to one another by fastening means (5) formed on the parts.

2. Method according to claim 1, **characterized in that** the mutually fastened parts (2, 3) are hung onto a holding apparatus (7), where they are jointly treated and/or enamelled.

3. Method according to claim 2, **characterized in that** the holding and detent element (6) is fastened to a fastening means (5) of the one part (3) and is fixed by an arm (11), which has a free end (12) and engages through a holding opening (4) in the other part (2), to the holding apparatus (7).

4. Method according to one of claims 1 to 3, **characterized in that** the parts (2, 3) are finally and permanently fastened to one another by pushing clip-like fastening means (5) of the one part (3) into holding openings (4) of the other part (2).

## Revendications

1. Procédé pour travailler et/ou traiter un objet (1) en plusieurs parties, notamment pour peindre un pare-chocs (1) en plusieurs parties, constitué d'au moins deux parties comme par exemple une partie principale (2') et une partie supplémentaire ou partie enjoliveuse (3'), procédé selon lequel les parties (2, 3) sont d'abord mutuellement associées et fixées entre elles à distance l'une de l'autre et de manière amovible au moyen d'un élément (6) de maintien et d'encliquetage, puis sont conjointement travaillées et/ou traitées, **caractérisé en ce que**, à la suite du travail/traitement, les parties (2, 3) sont à nouveau séparées l'une de l'autre en détachant l'élément (6) de maintien et d'encliquetage, et sont ensuite seulement, au cours d'au moins une opération supplémentaire, fixées entre elles de façon permanente à l'aide de moyens de fixation (5) formés sur elles.

2. Procédé selon la revendication 1, **caractérisé en ce que** les parties (2, 3) fixées entre elles sont suspendues à un dispositif (7) de maintien et y sont conjointement traitées ou encore peintes.

3. Procédé selon la revendication 2, **caractérisé en ce que** l'élément (6) de maintien et d'encliquetage est fixé sur un moyen de fixation (5) de l'une (3) des parties et fixé en position sur le dispositif (7) de maintien par un bras (11) présentant une extrémité libre (12), en traversant une ouverture de maintien (4) dans l'autre partie (2).

4. Procédé selon l'une quelconque des revendications 1 à 3, **caractérisé en ce que** les parties (2, 3) sont fixées entre elles définitivement et de façon permanente en enfilant des moyens de fixation (5) du genre clips de l'une (3) des parties dans des ouvertures de maintien (4) de l'autre partie (2).
